# FASCICULE DE BREVET EUROPEEN

(11) **EP 0 189 712 B1**
(45) Date de publication et mention de la délivrance du brevet: **02.08.1989**
(21) Numéro de dépôt: 85402616.8
(22) Date de dépôt: 24.12.1985
(51) Int. Cl.: H01P 1/08

(54) **Guide d'ondes rectangulaire à moulures, muni d'une fenêtre étanche**
Rillenhohlleiter mit einem wasser- und gasdichten Fenster
Ridged waveguide with a fluid-tight window

(30) Priorité: 28.12.1984 FR 8419997
(43) Date de publication de la demande: 06.08.1986
(73) Titulaire: THOMSON-CSF, 75008 Paris (FR)
(72) Inventeur: Tikes, Jacques, F-75379 Paris Cedex 08 (FR)
(74) Mandataire: Courtellemont, Alain

(56) Documents cités:
- EP-A- 0 031 275
- FR-A- 1 169 674
- US-A- 2 957 148
- US-A- 3 387 237
- US-A- 4 352 077

## Description

La présente invention se rapporte aux guides d'ondes rectangulaires et plus particulièrement aux guides d'ondes à moulures (ridge wave- guides dans la littérature anglo-saxonne) munis d'une fenêtre étanche, c'est-à-dire d'une cloison transparente à l'énergie électromagnétique et étanche aux gaz et à l'humidité.

Lorsqu'une large bande de fréquences de fonctionnement est désirée pour un guide rectangulaire muni d'une fenêtre étanche il est tentant d'utiliser un guide à moulures c'est-à-dire, comme le définit le "vocabulaire électronique international", un guide avec une ou deux moulures rentrantes s'étendant sur toute la longueur et en contact avec les parois. Un tel guide muni d'une fenêtre est connu par le brevet US 3 860 891 déposé le 11 juin 1973; ce brevet décrit une fenêtre diélecrique épaisse avec, de part et d'autre une petite zone de transition ou les moulures sont supprimées et où la section transversale du guide a une hauteur égale à la hauteur maximale de la section du guide contenant le diélectrique de la fenêtre. Ce guide à fenêtre a malheureusement une bande de fonctionnement limitée à l'octave et est susceptible de produire des résonances parasites dues à l'épaisseur du diélectrique.

Il est également connu par le brevet US 4 352 077 un guide à moulures muni d'une fenêtre disposée en biais d'un petit côté à l'autre du guide, et par la demande de brevet européen 0 031 275 un guide lisse muni d'une fenêtre à laquelle sont associés un ou deux volets selfiques et un transformateur d'impédance demi-onde fait de plaques occupant toute la largeur d'au moins un grand côté du guide d'onde; or là encore pour des raisons de largeur de bande de fonctionnement ces guides à fenêtre se sont révélés de qualité insuffisante dans certains cas d'utilisation et, de plus, en ce qui concerne le brevet US 4 352 077, des fréquences parasites peuvent apparaître, dues à des résonances internes de la fenêtre.

La présente invention a pour but de permettre de munir un guide d'ondes à moulures d'une fenêtre étanche tout en gardant une bande de fréquences de fonctionnement supérieure à l'octave.

Ceci est principalement obtenu grâce à la combinaison d'un cadre métallique, d'une lame de diélectrique mince placée dans le cadre et d'un transformateur d'impédance.

Selon l'invention un guide d'ondes rectangulaire à moulures, muni d'une fenêtre étanche, est caractérisé en ce que la fenêtre est une fenêtre mince, c'est-à-dire une fenêtre dont le diélectrique a une épaisseur qui représente une longueur électrique au moins cinq fois plus faible que la longueur d'onde guidée correspondant à la fréquence de travail la plus élevée dans le guide, en ce que la fenêtre est composée d'un cadre métallique et d'une plaque de diélectrique, le cadre étant percé d'une ouverture et la plaque obturant cette ouverture, en ce que, en projection sur un plan transversal du guide, l'ouverture a une forme oblongue dont la plus grande dimension est parallèle aux grands côtés du guide et dont les dimensions hors tout, parallèles respectivement aux grands et aux petits côtés du guide, sont respectivement plus petites que les dimensions des grands côtés (A) et des petits côtés (B) du guide, et en ce qu'il comporte un transformateur d'adaptation disposé dans une zone de part et d'autre de la fenêtre, ce transformateur étant obtenu en donnant aux moulures du guide une hauteur, par rapport à la paroi sur laquelle elles se trouvent, plus grande dans la zone que hors de la zone.

La présente invention sera mieux comprise et d'autres caractéristiques apparaîtront à l'aide de la description ci-après et des figures s'y rapportant qui représentent:
- les figures 1 et 2, deux vues en coupe d'un guide à moulures muni d'une fenêtre étanche,
- la figure 3, un abaque de Smith relatif au guide selon les figures 1 et 2,
- les figures 4 à 6, trois vues en coupe d'un guide selon l'invention,
- la figure 7, un abaque de Smith relatif au guide selon les figures 4 à 6,
- les figures 8 à 11, quatre vues en coupe relatives à deux autres guides selon l'invention.

Sur les différentes figures les éléments correspondants sont désignés par les mêmes symboles.

Dans ce qui suit et dans les revendications, il sera question de fenêtres minces; il faudra entendre par là des fenêtres dont le diélectrique a une épaisseur qui représente une longueur électrique au moins cinq fois plus faible que la longueur d'onde guidée correspondant à la fréquence de travail la plus élevée dans le guide.

Les figures 1 et 2 représentent un guide d'ondes rectangulaire 1 dont les grands côtés et les petits côtés ont respectivement une largeur A et une largeur B; la figure 1 est une vue en coupe longitudinale de ce guide par celui des plans de symétrie du guide qui est perpendiculaire aux grands côtés, tandis que la figure 2 est une vue transversale par un plan dont la trace XX est indiquée sur la figure 1. Le guide des figures 1 et 2 comporte deux moulures longitudinales identiques, disposées respectivement au milieu des deux grands côtés et séparées par une distance D. Pour les besoins de l'étude qui a abouti au guide revendiqué, une fenêtre étanche, mince, composée d'un cadre métallique, 5, en ferronickel, encadrant une plaque de diélectrique 4 en céramique, a été disposée à l'intérieur du guide perpendiculairement aux quatre côtés de ce dernier; cette plaque 4 a la forme d'un rectangle à angles arrondis, de dimensions a par b et dont les grands et les petits côtés sont respectivement parallèles aux grands et aux petits côtés du guide 1.

Des mesures ont été effectuées pour des bandes de fréquences délimitées par les fréquences F1 et F2 et de fréquence centrale FO, avec F2 supérieur à Fo supérieur à F1 et λ 0, λ 1, λ 2 les longueurs d'ondes guidées correspondant aux fréquences F0, F1, F2. L'expérience a montré que lorsque la composante selfique, déterminée par A - a, et la composante capacitive, déterminée par B - b, de l'impédance dans le plan P du cadre, sont égales, à la fréquence F0, la fenêtre 4 - 5 présente, dans le plan P, une susceptance symétrique par rapport à l'axe des réels (axe des résistances pures) et passant par le milieu (1, 0) de cet axe sur l'abaque de Smith. La figure 3 est une représentation de cette courbe de susceptance dans un abaque de Smith où le sens du déplacement source vers charge a été indiqué par une flèche Ch. La susceptance varie régulièrement en fonction de la fréquence; elle passe successivement par des valeurs selfique pures, nulles pour FO et capacitives pures, dans le sens croissant des fréquences de la bande F1 - F2. L'adaptation n'est donc correcte que pour la fréquence F0; pour réaliser l'adaptation dans toute la bande F1 - F2 il est proposé d'ajouter un transformateur demi-onde et de réaliser ainsi une adaptation à large bande. Les figures 4 à 11 montrent comment un tel transformateur d'adaptation peut être utilisé et ce qu'il en résulte pour la courbe de la susceptance (figure 7).

Les figures 4, 5 et 6 montrent comment le guide selon les figures 1 et 2 peut être modifié pour lui incorporer un transformateur d'adaptation d'impédance du type demi-onde. Les figures 4 et 5 ne diffèrent respectivement des figures 1 et 2 que par le fait que la distance entre les moulures 2 et 3 a été réduite sur une longueur L = À 0/2 de part et d'autre de la fenêtre étanche 4 - 5, pour passer de l'écartement D à l'écartement d; les tronçons de moulures, tous de même longueur, situés de part et d'autre de la fenêtre 4 - 5 portent les références 20 et 21 pour la moulure 2 et 30 et 31 pour la moulure 3. La figure 6 a été donnée en complément aux figures 4 et 5 pour permettre de mieux comprendre comment était réalisé le guide; il s'agit d'une vue en coupe transversale par le plan de symétrie du guide qui est parallèle aux grands côtés du guide.

Sur la figure 4 trois plans d'observation du guide ont été indiqués: plan P1 situé contre le transformateur d'impédance constitué par les tronçons de moulures rapprochés qui s'étendent sur la longueur L = λ0/2, du côté de la source couplée au guide, plan P2 situé contre le transformateur d'impédance mais du côté opposé à la source et plan P situé au niveau de la fenêtre 4 - 5.

Comme indiqué sur l'abaque de la figure 7, avant et contre le plan d'observation P1, la fenêtre 4 - 5 présente la courbe (1) de susceptance qui correspond à la courbe de la figure 3 après une rotation de 180° autour du point 3 de coordonnées (1, 0) qui est due au transformateur.

Après et contre le plan d'observation P1, la courbe (1) de la figure 7 subit une translation résistive, fonction de l'écartement d, et devient la courbe (2). Si cp désigne l'angle dont le sommet est le point J et dont les côtés passent par les extrémités de la courbe (2) relatives aux fréquences F1 et F2, la valeur de l'écartement d du transformateur demi-onde est ajustée afin que cet angle (p soit égal à la différence de rotation (vers la charge: flèche Ch) des points représentatifs des fréquences F1 et F2 le long du transformateur, c'est-à-dire que:

Le tronçon de guide de longueur L se comporte alors comme un espace de regroupement; dans le plan d'observation P2, après une rotation vers la charge sur un cercle à R. O. S. (rapport d'ondes stationnaires) constant du diagramme de Smith, tous les points relatifs aux différentes fréquences de la bande, se regroupent en 1, puis en J après ce même plan; ainsi l'adaptation est obtenue pour toutes les fréquences de la bande F1 - F2.

Il est à observer que la fenêtre 4 - 5 doit satisfaire non seulement au problème d'adaptation mais aussi à celui du rejet des résonances parasites en dehors de la bande des fréquences de fonctionnement du guide à moulures. Pour trouver une solution permettant le rejet de ces fréquences parasites, l'expérience montre qu'il n'est pas possible de prendre, comme valeur b de la petite dimension de la plaque 4, la valeur pour laquelle la plaque en diélectrique n'occasionne aucune variation de capacité le long de la ligne de transmission que constitue le guide 1. Dans ce cas, en effet, la grande dimension, a, du cadre métallique 5, devrait être égale à la largeur intérieure, A, du guide à moulures, de manière à ne pas faire un apport selfique qui ne serait pas contrebalancé par un apport capacitif; or le volume de la plaque 4 serait alors assez important pour introduire des résonances parasites (ghost modes dans la littérature anglosaxonne) dans la bande passante du guide à moulures; il faut donc donner à la petite dimension de la plaque une valeur b suffisamment réduite par rapport à la valeur qui n'occasionnerait aucune variation de capacité le long de la ligne de transmission. Cette réduction qui fait apparaître une composante capacitive doit être annulée par un apport selfique correspondant qui est fonction de la valeur A - a (figure 5). Il est à noter que la réduction de b dont il vient d'être question ne doit pas être excessive car sinon l'apport selfique nécessaire à l'annulation de l'apport capacitif devient important, ce qui augmente la sélectivité du guide à fenêtre et est donc incompatible avec l'adaptation à large bande qui est recherchée.

A titre d'exemple, il a été réalisé un guide selon les figures 4 à 6, avec:
A = 17,55 mm B = 8,15 mm et largeur de moulure de 4,395 mm (guide type WRD 750 D 24)
a = 12,7 mm b=6,7mm
D = 3,45 mm d = 3 mm
longueur du transformateur 5,7 mm de part et d'autre de la fenêtre
plaque 4 en alumine d'une épaisseur de 0,5 mm,
cadre 5 en ferronickel d'une épaisseur de 1,5 mm, les résultats obtenus sont les suivants:
bande Fl - F2: 7,4 à 18,2 GHz
fréquence de la première résonance parasite: 18,4 GHz
R. 0. S. dans la bande F1 - F2 : 1,30
R. 0. S. à 7 GHz: 1,5.

Un autre exemple de guide à fenêtre étanche selon l'invention est représenté sur les figures 8 et 9. La figure 8 est une coupe longitudinale d'un guide d'ondes rectangulaire, 1, à moulures, 2, 3, par un plan perpendiculaire aux grands côtés du guide. La figure 9 est une vue en coupe transversale par un plan dont la trace, YY, est indiquée sur la figure 8. Une fenêtre constituée par un cadre métallique 5 et une plaque en diélectrique 4, est disposée dans un plan transversale du guide, sensiblement au milieu d'un transformateur demi-onde. Des tronçons de moulures, dont l'écartement est plus faible que l'écartement des moulures dans le reste du guide d'ondes 1, apparaissent sur la figure 8; ces tronçons constituent le transformateur demi-onde. Ce guide à fenêtre se distingue de celui selon les figures 4 à 6 par la façon dont est réalisée sa fenêtre; en effet, alors que dans le cas précédent le cadre 5 était usiné, cette fois-ci il est obtenu par emboutissage, ce qui, pour une réalisation en série, permet de réduire le coût; par ailleurs, toujours avec le souci de faciliter la réalisation de la fenêtre, il a été donné, à l'ouverture du cadre 5 et au pourtour de la plaque 4, la forme d'un rectangle sur les deux petits côtés duquel auraient été accolés respectivement deux demi-cercles de diamètre égal à la longueur des petits côtés du rectangle. Ce guide à fenêtre qui, à la forme près de sa fenêtre, correspond au guide des figures 4 à 6, a permis d'obtenir les mêmes résultats en ce qui concerne la transmission des ondes et la résistance mécanique de la fenêtre.

Les deux exemples qui viennent d'être décrits, concernaient des fenêtres disposées dans un plan transversal du guide à moulures et munies d'une plaque de diélectrique, 4, de forme oblongue dont la plus grande dimension était parallèle aux grands côtés du guide afin d'égaliser les apports selfiques et les apports capacitifs dus à la présence de cette plaque de diélectrique. Dans le cas où la plaque de diélectrique ne serait plus de forme oblongue mais serait circulaire il n'y aurait plus possibilité d'égaliser les apports capacitifs et selfiques, ces derniers étant toujours prépondérants; dans ce cas il n'est pas possible d'obtenir un rapport d'ondes stationnaires inférieur à 2, même dans une bande réduite aux deux tiers de la bande passante du guide. Par contre il est possible d'incliner la fenêtre circulaire pour qu'elle se comporte comme une fenêtre oblongue; en effet, lorsque la projection de la plaque de diélectrique sur un plan transversal du guide a une forme oblongue dont la plus grande dimension est parallèle aux grands côtés du guide, il est possible d'égaliser les apports selfiques et les apports capacitifs.

Les figures 10 et 11 montrent un guide selon l'invention, comportant une fenêtre inclinée 4 - 5, à plaque en diélectrique circulaire 4 et cadre métallique 5. La figure 10, qui est une vue en coupe longitudinale par le plan de symétrie du guide qui est perpendiculaire aux grands côtés du guide, montre le guide 1 avec ses moulures 2, 3 qui, sur un longueur L, sont rapprochées pour former un transformateur d'adaptation. La figure 11 est une vue en coupe transversale du guide, par un plan dont la trace ZZ est représentée sur la figure 10; cette figure montre que, dans le plan de coupe, l'ellipse de projection de la plaque 4 a son grand axe, non représenté, parallèle aux grands côtés du guide.

Dans les trois exemples de réalisation qui ont été décrits à l'aide des figures 4 à 6 et 8 à 11, la plaque en céramique 4 est fixée sur le cadre en ferronickel 5 par brasage sur plat, c'est-à-dire que la brasure disposée entre la plaque 4 et le cadre 5, est en contact avec la plaque uniquement sur une des faces de celle-ci et forme un cordon refermé sur lui-même dont le bord extérieur épouse le bord de la face considérée. Tout autre mode de fixation est envisageable dans la mesure où il assure la solidité et l'étanchéité de la fenêtre: brasage sur le champ de la plaque ou combinaison d'un brasage sur champ avec un brasage sur plat, ou collage... Il est de plus à noter que, pour faciliter le brasage de la plaque en céramique sur le cadre, il peut être intéressant d'interrompre les moulures un peu avant la fenêtre, par exemple sur un à cinq dizièmes de millimètre.

La présente invention n'est pas limitée aux exemples décrits, c'est ainsi que, pour l'ouverture, toute forme oblongue ou à projection transversale oblongue peut convenir dans la mesure où elle permet d'équilibrer les apports capacitifs et selfiques. De même, s'il est indispensable que la fenêtre 4 - 5 soit située dans la zone du transformateur d'impédance (tronçons de moulures 20, 21, 30, 31 de la figure 4), par contre il n'est pas nécessaire qu'elle soit au milieu de cette zone, ni que les moulures du guide soient symétriques, même dans la zone du transformateur d'impédance; d'ailleurs un guide à une seule moulure convient pour réaliser un guide à fenêtre selon l'invention.

La présente invention est tout particulièrement applicable à la réalisation de fenêtres hyperfréquences de puissance, capables de travailler dans une bande de fréquences supérieure à une octave sans fréquences parasites dans la bande de fonctionnement.

## Revendications

1. Guide d'ondes rectangulaire (1) à moulures (2, 3), muni d'une fenêtre étanche (4, 5), caractérisé en ce que la fenêtre (4, 5) est une fenêtre mince, c'est-à-dire une fenêtre dont le diélectrique a une épaisseur qui représente une longueur électrique au moins cinq fois plus faible que la longueur d'onde guidée correspondant à la fréquence de travail la plus élevée dans le guide, en ce que la fenêtre est composée d'un cadre métallique (5) et d'une plaque de diélectrique (4), le cadre étant percé d'une ouverture et la plaque obturant cette ouverture, en ce que, en projection sur un plan transversal du guide, l'ouverture a une forme oblongue dont la plus grande dimension est parallèle aux grands côtés du guide et dont les dimensions hors-tout, parallèles respectivement aux grands et aux petits côtés du guide sont respectivement plus petites que les dimensions des grands côtés (A) et des petits côtés (B) du guide, et en ce qu'il comporte un transformateur d'adaptation (20 - 21, 30 - 31) disposé dans une zone (L) de part et d'autre de la fenêtre (4, 5) ce transformateur étant obtenu en donnant aux moulures (2, 3) du guide une hauteur, par rapport à la paroi sur laquelle elles se trouvent, plus grande dans la zone que hors de la zone.

2. Guide selon la revendication 1, caractérisé en ce que la fenêtre (4, 5) est disposée dans un plan transversal du guide (1).

3. Guide selon la revendication 2, caractérisé en ce que la plaque (4) a la forme d'un rectangle dont les angles seraient arrondis (figure 5).

4. Guide selon la revendication 2, caractérisé en ce que la plaque (4) a la forme d'un rectangle sur les deux petits côtés duquel auraient été accolés respectivement deux demi-cercles de diamètre égal à la longueur des petits côtés du rectangle (figure 9).

5. Guide selon la revendication 1, caractérisé en ce que la fenêtre (4, 5) est inclinée par rapport à un plan transversal du guide (figures 10, 11).

6. Guide selon la revendication 5, caractérisé en ce que la plaque (4) est de forme circulaire (figures 10, 11).

7. Guide selon la revendication 4, caractérisé en ce que le cadre est obtenu par emboutissage.

## Patentansprüche

1. Rechteckwellenleiter (1) mit Stegen (2, 3) sowie mit einem dichten Fenster (4, 5) dadurch gekennzeichnet, daß das Fenster (4, 5) ein dünnes Fenster ist, d. h, ein Fenster, dessen Dielektrikum eine Dicke besitzt, die eine mindestens fünfmal kleinere elektrische Länge darstellt als die der höchsten Arbeitsfrequenz in dem Wellenleiter entsprechende Wellenlänge, daß das Fenster aus einem Metallrahmen (5) und einer dielektrischen Scheibe (4) besteht, wobei der Rahmen eine Öffnung besitzt und die Scheibe die Öffnung verschließt, daß die Öffnung, auf eine Querebene des Wellenleiters projeziert, eine längliche Form besitzt, deren größte Abmessung parallel zu den großen Seiten des Wellenleiters liegt und deren Gesamtabmessungen parallel zu den großen und kleinen Seiten des Wellenleiters jeweils kleiner als die Abmessungen der großen Seiten (A) und der kleinen Seiten (B) des Wellenleiters sind, und daß der Wellenleiter einen Anpassungstransformator (20 - 21, 30 - 31) aufweist, der in einem Bereich (L) zu beiden Seiten des Fensters (4, 5) angeordnet ist, wobei der Transformator dadurch gebildet wird, daß den Stegen (2, 3) des Wellenleiters im Vergleich zur Wand, auf der sie sich befinden, eine Höhe gegeben wird, die innerhalb dieses Bereichs größer als außerhalb denselben ist.

2. Wellenleiter nach Anspruch 1, dadurch gekennzeichnet, daß das Fenster (4, 5) in einer Querebene des Wellenleiters (1) angeordnet ist.

3. Wellenleiter nach Anspruch 2, dadurch gekennzeichnet, daß die Scheibe (4) die Form eines Rechtecks besitzt, dessen Ecken abgerundet sind (Fig. 5).

4. Wellenleiter nach Anspruch 2, dadurch gekennzeichnet, daß die Scheibe (4) die Form eines Rechtecks besitzt, an dessen beiden kleinen Seiten jeweils eine Halbkreisfläche mit einem der Länge der kleinen Seiten entsprechenden Durchmesser angefügt ist (Fig. 9).

5. Wellenleiter nach Anspruch 1, dadurch gekennzeichnet, daß das Fenster (4, 5) gegen eine Querebene des Wellenleiters geneigt ist (Fig. 10, 11),

6. Wellenleiter nach Anspruch 5, dadurch gekennzeichnet, daß die Scheibe (4) kreisförmig (Fig. 10, 11).

7. Wellenleiter nach Anspruch 4, dadurch gekennzeichnrt, daß der Rahmen durch Prägen erzeugt wird.

## Claims

1. A rectangular waveguide (1) having ridges (2, 3) and a tight window (4, 5), characterized in that the window (4, 5) is a thin window, i. e. a window, whose dielectric has a thickness which represents an electrical length that is at least five times smaller than the length of the guided wave, which corresponds to the highest operational frequency in the guide, that the window is composed of a metal frame (5) and a dielectric disk (4), the frame being provided with an opening and the disk closing said opening, that the opening, when projected onto a transversal plane, has an elongated shape, whose largest extension is parallel to the large sides of the guide and whose overall dimensions, lying parallel respectively to the large and to the small sides of the guide, are respectively smaller than the dimensions of the large sides (A) and of the small sides (B) of the guide, and in that the waveguide comprises a matching transformer (20 - 21, 30 - 31) disposed within a zone (L) on both sides of the window (4, 5), said transformer being obtained in giving to the ridges (2, 3) of the guide a height which is, compared to the wall on which the ridges are formed, larger in said zone than outside the zone.

2. A guide according to claim 1, characterized in that the window (4, 5) is disposed within a transversal plane of the guide (1).

3. A guide according to claim 2, characterized in that the disk (4) has the shape of a rectangle whose small sides are rounded (Fig. 5).

4. A guide according to claim 2, characterized in that the disk has the shape of a rectangle, with two half-circle sectors added to its two small sides, respectively, these sectors having a diameter equal to the length of the small sides of the rectangle (Fig. 9).

5. A guide according to claim 1, characterized in that the window (4, 5) is inclined in relation to a transversal plane of the guide (Fig. 10, 11).

6. A guide according to claim 5, characterized in that the disk (4) is circular in shape (Fig. 10, 11).

7. A guide according to claim 4, characterized in that the frame is obtained through punching.
